# EUROPÄISCHE PATENTSCHRIFT

(11) **EP 1 221 154 B1**
(45) Veröffentlichungstag und Bekanntmachung des Hinweises auf die Patenterteilung: **22.09.2004**
(21) Anmeldenummer: 00967858.2
(22) Anmeldetag: 11.10.2000
(51) Int. Cl.: G09F 3/02

(54) **SELBSTÜBERLAPPENDES ETIKETT**
SELF-OVERLAPPING LABEL
ETIQUETTE AUTOCHEVAUCHANTE

(30) Priorität: 15.10.1999 DE 19949778
(43) Veröffentlichungstag der Anmeldung: 10.07.2002
(73) Patentinhaber: Schreiner GmbH & Co. KG, 85764 Oberschleissheim (DE)
(72) Erfinder: SEIDL, Peter, 81371 München (DE)
(74) Vertreter: Kehl, Günther, Dipl.-Phys.
(86) Internationale Anmeldenummer: PCT/EP2000/010031
(87) Internationale Veröffentlichungsnummer: WO 2001/029804

(56) Entgegenhaltungen:
- DE-C- 867 791
- DE-C- 4 132 493
- DE-C- 19 746 011
- GB-A- 2 299 568

## Beschreibung

Die Erfindung betrifft ein Etikett zum selbstüberlappenden Aufspenden auf ein vorzugsweise rundes Behältnis, sowie ein Verfahren zu dessen Aufspendung.

Etiketten dieser Art sind als sogenannte "Überrundumetiketten" zum Beispiel aus DE 197 46 011 bekannt. Sie finden zumeist Anwendung, wenn ein Behältnis mit nur sehr kleinem Umfang zu Verfügung steht, welches trotzdem mit einer Vielzahl von Informationen über den Inhalt, Verfallsdatum oder den Gebrauch versehen werden soll. Beispiele für Anwendungen sind Arzneimittelbehältnisse wie Einwegspritzen oder Ampullen, bei denen der Durchmesser häufig nicht mehr als etwa 1 cm beträgt. Da es gerade bei Medikamenten fatal ist, wenn derartige Behältnisse nicht ausreichend mit Informationen zur ordnungsgemäßen Verabreichung und dergleichen versehen sind, ist es von besonderer Bedeutung, daß der auf dem Behältnis zur Verfügung stehende Platz so effizient wie möglich genutzt wird. Derartige Etiketten werden häufig mit abtrennbaren Belegabschnitten versehen, die zum Beispiel zur Protokollierung der Verabreichung eines Medikaments vom Behältnis abgetrennt und etwa in eine Krankenakte oder dergleichen eingeklebt werden können.

Der Überlappungsteil eines oben beschriebenen "Überrundumetiketts" kann entsprechend der auf dem Etikett vorgesehenen Informationsmenge so im Prinzip eine beliebige Länge aufweisen, die einem Vielfachen des Behältnisumfanges entsprechen kann. Aus praktischen Gründen sind dieser Länge jedoch Grenzen gesetzt. Bereits dann, wenn der Überlappungsteil dem Umfang des Behältnisses entspricht, ist das Aufspenden solcher Etiketten auf das Behältnis sehr aufwendig und zeitraubend. Zudem muß der Überlappungsteil an wenigstens einer Stelle mit Klebstoff ablösbar fixiert werden. Wird die Länge des Überlappungsteils größer als der einfache Umfang des Behältnisses, läßt sich eine Fixierung nur noch äußerst schwierig bewerkstelligen, da durch ein mehrmaliges Umwickeln die Handhabung unkomfortabel wird.

Aus der Deutschen Patentschrift 867 791 ist ein Etikett für Büchsen und andere Behälter bekannt, welches einen Teil aufweist, der sich über etwa den gesamten Behälterumfang erstreckt, und welchem ein gefalzter, die bedruckbare Fläche vergrößernder Teil angefügt ist. Letzterer besitzt ein im wesentlichen loses Ende, welches nur mit einer Papiermarke oder einem Siegel fixiert wird. Ein derartiges Etikett ist maschinell nur äußerst schwierig verspendbar.

Aus der Deutschen Patentschrift 41 32 493 C1 ist ein Etikett mit einem auf einen Behälter aufzuklebenden Mittelteil und zwei Flügelteilen bekannt, welche die bedruckbare Fläche vergrößern und so auf den Mittelteil zurückgefalzt werden, daß die Oberseiten der Flügelteile der Oberseite des Mittelteils zugewandt sind. Auch ein derartiges Etikett ist maschinell nur äußerst schwierig verspendbar, da stets ein Flügelteil entgegen der Verspenderichtung gefalzt ist.

Ziel der vorliegenden Erfindung ist es daher, ein Etikett der eingangs genannten Art zu schaffen, das sich durch einfache Herstellung und Hadhabung auszeichnet und bei dem große Informationsflächen zur Verfügung stehen. Vor allem soll die Möglichkeit gegeben sein, eine Informationsflächen zur Verfügung zu stellen, die einem Mehrfachen der Mantelfläche des Behältnisses entspricht.

Nach der vorliegenden Erfindung wird dieses Ziel durch ein Etikett gemäß Patentanspruch 1 erreicht.

Nach einer vorteilhaften Ausführungsform der vorliegenden Erfindung sind im Bereich des Vorderflügelteils eine oder mehrere Falzungen vorgesehen. Dadurch kann der Vorderflügelteil nochmals in sich gefaltet werden. Dadurch wird es möglich, den Vorderflügelteil noch länger auszubilden, was zusätzlichen Raum zur Auf- oder Anbringung von Informationen und dergleichen schafft. Bei mehreren Falzungen kann der Vorderflügelteil im Ziehharmonikaprinzip aufgefaltet werden, so daß sehr viele Informationen platzsparend untergebracht werden können.

Die Länge der Grundschicht in Spenderichtung des Etiketts kann nach einer vorteilhaften Ausführungsform der vorliegenden Erfindung so ausgebildet sein, daß sie größer als der Umfang des Behältnisses ist. Ergänzend hierzu kann die Länge der ersten Klebeschicht in Spenderichtung im wesentlichen dem Umfang des Behältnisses entsprechen. Das Etikett kann mit seinem Mittelteil permanent auf dem Behältnis befestigt werden, während die beiden Flügelteile ablösbar um den Mittelteil herumgewickelt und mit den Haltemitteln am Mittelteil angebracht werden können. Sind die Längen der beiden Flügelteile und des Mittelteils zum Beispiel so gewählt, daß sie jeweils dem Umfang des Behältnisses entsprechen, so kann etwa der fünffache Umfang des Behältnisses zur Anbringung von Informationen genutzt werden.

Nach einer weiteren vorteilhaften Ausführungsform der vorliegenden Erfindung weisen der Vorderflügelteil und/oder der Hinterflügelteil auf der Unterseite der Grundschicht nicht-klebende Bereiche auf. Hierdurch können ein zu starkes Verkleben der Flügelteile sowie das Vorsehen haftabweisender Substanzen weitestgehend ausgeschlossen werden. Vorteilhafterweise weisen der Vorderflügelteil auf der Unterseite der Grundschicht eine Klebeschicht und der Hinterflügelteil auf der Unterseite der Grundschicht eine klebstoffabweisende Beschichtung auf. Beim Aufspenden des Etiketts auf ein Behältnis kann so eine bessere Fixierung der beiden Flügelteile erreicht werden. Natürlich ist es ebenfalls möglich statt dessen das Etikett so zu gestalten, daß der Hinterflügelteil auf der Unterseite der Grundschicht eine Klebeschicht aufweist und daß der Vorderflügelteil auf der Unterseite der Grundschicht eine klebstoffabweisende Beschichtung aufweist.

Häufig besteht seitens des Verbrauchers der Wunsch, einen Teil des Etiketts von dem Behältnis zu trennen und zur Protokollierung an einem anderen Ort zu hinterlegen. Deshalb weist der Vorderflügelteil mindestes eine Perforationslinie auf, die ein Abtrennen mindestens eines Teils des Vorderflügelteils ermöglicht. Auch der Hinterflügelteil kann alternativ oder ergänzend hierzu mindestens eine Perforationslinie aufweisen, die ihrerseits ein Abtrennen mindestens eines Teils des Hinterflügelteils ermöglicht.

Nach einer besonders vorteilhaften Ausführungsform ist der Hinterflügelteil länger als der Vorderflügelteil. Dies erlaubt eine besonders einfache Fixierung beider Flügelteile am Mittelteil mit nur einer Klebung. Hierzu kann zum Beispiel als Haltemittel eine zweite Klebeschicht am Hinterflügelteil auf der Unterseite der Grundschicht vorgesehen sein. Diese kann entweder so angebracht sein, daß sie beim Aufspenden des Etiketts auf das Behältnis 'entweder auf dem Vorderflügelteil zu liegen kommt oder der Vorderflügelteil dadurch zusammen mit dem Hinterflügelteil fixiert wird, daß die zweite Klebeschicht auf dem Mittelteil aufliegt.

Hierzu ist es besonders vorteilhaft, wenn ein mehrfaches Ablösen und Anbringen der Flügelteile erwünscht ist, auf der der Unterseite abgewandten Seite der Grundschicht ein haftabweisendes Glattschichtteil zur Aufnahme der zweiten Klebeschicht vorzusehen.

Des weiteren ist als Haltemittel eine dritte Klebeschicht am Vorderflügelteil auf der der Unterseite abgewandten Seite der Grundschicht vorgesehen. So kann das Vorderflügelteil auch unabhängig vom Hinterflügelteil fixiert werden.

Gemäß einer weiteren vorteilhaften Ausführungsform ist das Etikett in wenigstens einem Teil der Unterseite der Grundschicht mit einem oder mehreren Aufdrucken, Stanzungen oder Prägungen versehen. Alternativ oder ergänzend hierzu können auch auf der der Unterseite der Grundschicht abgewandten Seite wenigstens teilweise Aufdrucke, Stanzungen oder Prägungen vorgesehen sein.

Nach einer weiteren vorteilhaften Ausgestaltungsform der vorliegenden Erfindung sind die nicht-klebenden Bereiche des Etiketts zumindest teilweise haftabweised ausgebildet. Dies kann vorzugsweise durch Aufbringen von einem haftabweisenden Material auf klebende Bereiche erreicht werden. Ergänzend hierzu können auf diese mit einer haftabweisenden Beschichtung versehenen Bereiche ein oder mehrere Informationsträger aufgeklebt sein. Das Vorsehen der vorzugsweise selbstklebend ausgebildeten Informationsträger erlaubt das Aufbringen zusätzlicher Informationen auf das erfindungsgemäße Etikett. Die Informationsträger können beim späteren Gebrauch entfernt und vorzugsweise an anderer Stelle, beispielsweise zur Protokollierung der Verabreichung eines Arzneimittels oder dergleichen, wieder aufgeklebt. werden.

Darüber hinaus ist nach einer weiteren vorteilhaften Ausführungsform vorgesehen, daß der Hinterflügelteil an seinem dem Mittelteil abgewandten Ende wenigstens einen abtrennbaren Informationsabschnitt aufweist, wobei dieser auf der Unterseite der Grundschicht eine vierte Klebeschicht aufweist. Hiermit können, ähnlich wie für die Belegabschnitte geschildert, weitere vom Etikett abtrennbare Informationen zum Aufkleben an anderem Ort am erfindungsgemäßen Etikett angebracht werden.

Der abtrennbare Informationsabschnitt ist vorzugsweise ein Teil der Grundschicht, so daß er mit dem Etikett einstückig hergestellt werden kann. Zur Abtrennung des wenigstens einen Informationsabschnitts von der Grundschicht ist nach einer weiteren Ausführungsform der vorliegenden Erfindung eine zweite Perforation vorgesehen.

Die Erfindung betrifft darüber hinaus ein Verfahren gemäß Patentanspruch 21.

Nach einer Alternative des Verfahrens erfolgt die Umfalzung unmittelbar vor dem Aufspendevorgang. Hier besteht die Möglichkeit für den Abnehmer, das Etikett beidseitig bis zum Zeitpunkt der Aufspendung seinerseits noch mit Aufdrucken Stanzungen oder dergleichen zu versehen. Alternativ hierzu können derartige Aufdrucke schon durch den Hersteller der Etiketten vorgenommen werden, so daß zumindest im Umklappbereich keine weiteren Aufdrucke mehr erforderlich sind. Dann kann die Umfalzung bei der Herstellung des Etiketts erfolgen.

Des weiteren betrifft die Erfindung ein Behältnis gemäß Patentanspruch 24.

Beschriechen wird auch eine Vorrichtung zur Herstellung einer Etikettenbahn, welcher Vorrichtung eine Etikettenbahn zugeführt wird, bei der die Etiketten auf einer haftabweisenden Trägerbahn aufgeklebt sind und ein in Laufrichtung der Trägerbahn voranlaufender Vorderflügelteil der Etiketten keinen klebenden Kontakt zur Trägerbahn aufweist und wobei die Vorrichtung eine Umfalzeinrichtung zum Umfalzen des Vorderflügelteils der Etiketten aufweist.

Darüber hinaus kann die Vorrichtung eine Umspendeeinrichtung zum Umspenden der umgefalzten Etiketten von der Trägerbahn auf eine weitere Trägerbahn aufweisen. Die nach dem erfindungsgemäßen Verfahren einstückig hergestellten Etiketten werden in der Regel auf einer silikonisierten, haftabweisenden Trägerbahn konfektioniert. Üblicherweise geschieht die Konfektionierung so, daß die Etiketten in ihrer gesamten Länge, also mit ausgeklappten Flügelteilen, auf der Trägerbahn aufgebracht werden, so daß die Etiketten einen bestimmten Abstand a voneinander haben. Sollen diese Etiketten verspendefertig konfektioniert werden, wird der in Laufrichtung voranlaufende Flügelteil umgefalzt, so daß sich der Abstand der Etiketten voneinander erhöht und dann eine Länge b hat. Zur Ressourcenschonung des Materials der Trägerbahn ist an der Vorrichtung eine Umspendevorrichtung vorgesehen. Hier werden die umgefalzten Etiketten auf ein anderes Trägerband umgespendet, und zwar so, daß die Etiketten auf diesem Trägerband lediglich einen Abstand c, mit c < b haben. c kann hierbei bei Bedarf gegen Null gehen.

Zur besseren Fixierung des umgefalzten Abschnitts am noch mit der Trägerbahn verbundenen Teil des Etiketts ist nach einer vorteilhaften Ausführungsform der Vorrichtung vor der Umfalzvorrichtung eine Vorrichtung zum Klebstoffauftrag vorgesehen. Auf das Etikett wird ein Tropfen Klebstoff oder Klebewachs aufgebracht, welcher den umgefalzten Teil dann beim Umfalzen am Rest des Etiketts zur besseren Konfektion fixiert. Dieser provisorische Verklebung dient lediglich einem verbesserten Transport und einer besseren Lagerung und wird durch das Verspenden der Etiketten dann permanent wieder aufgehoben.

Nach einer besonders vorteilhaften Ausführungsform der Vorrichtung weist die Vorrichtung eine Vorschubsteuerung für die weitere Trägerbahn auf, durch die der Vorschub der weiteren Trägerbahn so gesteuert wird, daß der Abstand zwischen zwei aufeinanderfolgenden Etiketten verkleinert wird.

Die Erfindung und ihre vorteilhaften Ausführungsformen werden nachfolgend an Hand der Figuren 1 bis 7 schematisch näher erläutert. Es zeigen dabei:
- Fig.1:: eine erste Ausführungsform des erfindungsgemäßen Etiketts in seitlicher Ansicht;
- Fig.2:: einen Querschnitt eines erfindungsgemäßen Etiketts, aufgebracht auf einem runden Behältnis;
- Fig.3:: ein Beispiel für ein erfindungsgemäß aufgebrachtes Etikett auf einem runden Behältnis in perspektivischer Ansicht;
- Fig.4:: eine weitere Ausführungsform des erfindungsgemäßen Etiketts in seitlicher Ansicht;
- Fig.5:: einen Querschnitt eines weiteren erfindungsgemäßen Etiketts, aufgebracht auf einem runden Behältnis;
- Fig.6:: ein Beispiel für ein weiteres erfindungsgemäß aufgebrachtes Etikett auf einem runden Behältnis in perspektivischer Ansicht;
- Fig.7:: ein Beispiel für eine Vorrichtung mit Umfalz- und Umspendeeinrichtung in seitlicher Ansicht.

In Fig. 1 ist eine erste Ausführungsform des erfindungsgemäßen Etiketts zur Verspendung auf ein Rundbehältnis oder dergleichen dargestellt. Es weist eine Grundschicht 1 auf, an deren Unterseite eine Klebeschicht 2 zur Verklebung mit dem Behältnis aufgebracht ist. Als "Unterseite" ist in diesem Sinn die Seite der Grundschicht 1 zu verstehen, die zumnidest teilweise mit Klebstoff beschichtet ist und die zur Besfestigung des Etiketts auf dem Behältnis dient. DerDie gegenüberliegende Seite wird als "Oberseite" bezeichnet. Die Länge der Klebeschicht hat.vorzugsweise eine Länge, die etwa dem Umfang des Behältnisses entspricht, auf welches das Etikett aufgespendet werden soll. Der mit der Klebeschicht 2 versehene Teil des Etiketts bildet den Mittelteil M. Insbesondere die Klebeschicht 2 kann dabei herstellerseitig auf dem Etikett aufgebracht werden. Alternativ besteht die Möglichkeit, daß eine Klebstoffbeschichtung erst beim Verspenden erfolgt. Dies kann entweder geschehen durch Klebstoffauftrag auf das Etikett während des Verspendevorgangs oder durch Klebstoffauftrag auf das Behältnis, auf welches die Verspendüng erfolgen soll. Seitlich des Mittelteils M befinden sich zwei im wesentlichen nicht-klebende Flügelteile H und V.

Die nicht-klebenden Bereiche an der Unterseite der Grundschicht können entweder dadurch realisiert werden, daß die Klebeschicht lediglich im Bereich des Mittelteils M selektiv aufgetragen wird. Alternativ ist es möglich, die Unterseite der Grundschicht 1 vollflächig mit Klebstoff zu überziehen und die Bereiche, die nicht kleben sollen, anschließend mit Abdeckungen zu versehen.

Der in Verspenderichtung voranlaufende Vorderflügelteil .V des Etiketts ist längs einer Falzlinie 3 umklappbar ausgebildet. Es besteht die Möglichkeit, einen oder beide Flügelteile abtrennbar zu gestalten. Dazu können in der Grundschicht Perforationen 13, 14 vorgesehen werden. Das gesamte Etikett steht zum Aufbringen von Informationen aller Art, wie zum Beispiel Art und Verwendung des Behältnisinhalts, Verfallsdatum oder dergleichen zur Verfügung. So können die Oberseite und Unterseite mit Aufdrucken, Stanzungen oder Prägungen 5 bis 8 versehen sein.

Ist die Grundschicht transparent ausgebildet, so kann das gesamte Etikett durch einseitiges Bedrucken der Oberseite beidseitig mit Informationen versehen werden. Dazu werden die Informationen, die für die Unterseite gedacht sind spiegelverkehrt auf die Oberseite aufgedruckt. Anschließend kann darüber zum Beispiel eine farbige Deckschicht gedruckt werden, auf die wiederum die für die andere Seite gedachten Informationen aufgebracht werden können. Durch diese Maßnahme kann auf einen verfahrenstechnisch aufwendigen Schritt des Umdrehens zum Beschriften der Rückseite verzichtet werden. Zudem bereitet beim Bedrucken dieser Art die Klebeschicht 2 auf der Unterseite keine Probleme, wenn die Etiketten etwa erst beim Endverbraucher bedruckt werden sollen. Zudem sind Aufdrucke, die mit einer Klebeschicht in Verbindung stehen nicht selten in ihrer Haltbarkeit stark eingeschränkt. Zur Konfektionierung der Etiketten können diese auf einer haftabweisenden, Trägerbahn aufgebracht sein. Werden die Etiketten beispielsweise nach dem oben beschriebenen Prozeß beidseitig mit Informationen versehen, so ist es nützlich, die Trägerbahn transparent vorzusehen. So kann nachträglich kontrolliert werden, ob der unterseitige Aufdruck fehlerhaft ist oder nicht.

Der in Verspenderichtung nachlaufende Hinterflügelteil H weist an der Unterseite im Randbereich eine Klebeschicht 4 auf. Wird das Etikett auf ein Behältnis verspendet, kann der ansonsten klebstofffreie Hinterflügelteil H mittels dieser Klebeschicht 4 verklebt werden. Vorzugsweise ist an der Stelle auf der Oberseite des Etiketts, an der dieser mit Klebstoff 4 beschichtete Teil zu liegen kommt, ein Haftabweiser 15 angebracht sein, so daß die Klebung an dieser Stelle nicht permanent ist. So bleibt der Hinterflügelteil ablösbar und kann jederzeit wieder befestigt werden. Zur Fixierung des umgefalzten Vorderflügelteils V am Mittelteil des Etiketts kann ebenfalls eine Klebung 12 am äußeren Rand des Vorderflügelteils vorgesehen sein. Entsprechend ist es möglich, auf dem Etikett zur Aufnahme der Klebung 12 an der Oberseite des Etiketts einen Haftabweiser (nicht gezeigt) vorzusehen. Letzterer kann zum Beispiel entfallen, wenn der Hinderflügelteil H länger ausgebildet ist als der Vorderflügelteil V, dann kann mit dem Hinterflügelteil mittels seiner Klebefläche 4 auch der Vorderflügelteil V bei der Verspendung des Etiketts an dessen Oberseite fixiert werden.

In Fig. 2 ist in Querschnittdarstellung ein erfindungsgemäßes Etikett dargestellt, welches auf ein Rundbehältnis 9 aufgespendet ist. Zur Aufspendung wird das Etikett längs der Falzlinie 3 so umgefalzt, daß der Vorderflügelteil V auf dem Mittelteil M liegt und das Etikett mit der durch die Falzung erzeugten Kante als vorauslaufende Kante auf das Behältnis geführt wird. Die beiden Flügelteile werden dann in Pfeilrichtung gegen den Mittelteil gedrückt und gegebenenfalls dort fixiert. Der Hinterflügelteil H überdeckt dabei zumindest teilweise den in Richtung der Oberseite des Etiketts umgefalzten Vorderflügelteil V. Vorderflügelteil und Hinterflügelteil können jeweils einzeln mit der Oberseite des Etiketts, vorzugsweise im Bereich des Mittelteils, über die Klebeschichten 4 bzw. 12 ablösbar verbunden sein. Zur weiteren Informationsaufnahme können am Ende des Hinterflügelteils ein oder mehrere weitere Belegabschnitte 16 vorzugsweise einstückig mit der Etikettengrundschicht 1 ausgebildet vorgesehen sein. Die Belegabschnitte können von dem Etikett abgetrennt werden und weisen eine Klebeschicht zur Fixierung an anderem Ort auf. Zu besseren Abtrennung von der Grundschicht sind Perforationen 18 vorgesehen.

In Fig. 3 ist ein erfindungsgemäßes auf ein Rundgefäß 9 verspendetes Etikett in perspektivischer Ansicht dargestellt. Die beiden Flügelteile sind dabei nicht am Mittelteil fixiert. Alle Teile des Etiketts können mit unterschiedlichen Informationen versehen sein. Darüber hinaus können die Flügelteile abtrennbar ausgebildet sein.

Dazu sind zum Beispiel Perforationen 13, 14 vorgesehen. Auf diesen heraustrennbaren Abschnitten können zum Beispiel Gebrauchsanweisungen oder Belegabschnitte zur Aufbewahrung an anderem Ort untergebracht sein. Andere Informationen 8, die zum Beispiel den Inhalt des Behältnisses betreffen und deshalb permanent auf dem Behältnis verbleiben sollten, können auf dem permanent am Behältnis 9 haftenden Mittelteil M des Etiketts angebracht sein.

Fig. 4 zeigt eine Variante des erfindungsgemäßen Etiketts. Das Etikett ist hier zusätzlich zu den aufgedruckten Informationen 8, 7 auf der Oberseite und den Informationen 5, 6 auf der Unterseite im Bereich der Oberseite des Vorderflügelteils V und der Unterseite des Hinterflügelteils H mit ablösbaren Belegabschnitten 10, 11 versehen. Die Belegabschnitte 10, 11 sind vorzugsweise als Selbstklebeetiketten ausgebildet, so daß sie nach dem Ablösen entweder an derselben Stelle oder zur Protokollierung, etwa der erfolgreichen Verabreichung eines Medikaments, an anderem Ort, zum Beispiel in einer Patientenakte, aufgeklebt werden können. Hierzu kann auf dem erfindungsgemäßen Etikett eine haftabweisende Schicht aus silikonisiertem Material oder dergleichen angebracht sein, so daß die Belegabschnitte 10, 11 ohne Zerstörung des übrigen Etiketts entnommen werden können. Selbstverständlich können dieselben oder weitere Belegabschnitte auch an anderen als den genannten Stellen des Etiketts aufgebracht sein.

In Fig. 5 ist das in Fig. 4 beschriebene Etikett aufgeklebt auf ein rundes Behältnis 9 in Querschnittansicht dargestellt. Die Belegabschnitte 10, 11 sind dabei so angeordnet, daß sie jeweils auf den "Innenseiten" der beiden Flügelteile liegen. Dies hat den Vorteil, daß die Belegabschnitte 10, 11 durch die Fixierung der Flügelteile zusätzlichen Halt bekommen. Ein Aufbringen der Belegabschnitte auf der Außenseite ist zwar möglich, jedoch hat es sich gezeigt, daß gerade bei Behältnissen mit sehr kleinem Radius, wie Spritzen, Ampullen oder dergleichen, Selbstklebeetiketten sich aufgrund der bei kleinem Radius vorliegenden Bogenspannung des Trägermaterials sehr leicht von selbst ablösen, so daß ein sicheres Aufbringen nicht immer möglich ist. Bei der Variante in Fig. 5 können die Belegabschnitte durch das Fixieren der beiden Flügelteile zusätzlichen Halt gewinnen.

Fig. 6 zeigt nochmals ein mit einem erfindungsgemäßen Etikett versehenes Rundbehältnis 9 in perspektivischer Darstellung. Die vorzugsweise als Selbstklebeetiketten ausgebildeten Belegabschnitte 10, 11 können je nach Anwendungsfall dabei alternativ oder ergänzend zu den in Fig. 2 und 3 gezeigten abtrennbaren Belegabschnitten 16 vorgesehen sein. In Fig. 6 sind zum Beispiel keine entlang einer Perforationslinie abtrennbaren Abschnitte dargestellt. Hier ist vorgesehen, daß alle Informationen 5, 7, 8 mit dem Behältnis 9 permanent verbunden bleiben. Zusätzlich sind ablösbare Belegabschnitte auf den Innenseiten der beiden Flügelteile H, V vorgesehen. In diesem Fall ist der Hinterflügelteil geringfügig länger als der Vorderflügelteil V, so daß letzterer zusammen mit dem Hinterflügelteil H mittels einer einzigen Klebung 4 am Mittelteil des Etiketts M fixiert werden kann.

In Fig. 7 ist eine Vorrichtung zur verspendefertigen Bereitstellung der erfindungsgemäßen Etiketten schematisch dargestellt. Wie in der Ausschnittvergrößerung (i) gezeigt, werden die erfindungsgemäßen Etiketten im ausgeklappten Zustand 28 auf einer ersten Trägerbahn 19 bereitgestellt. Die Trägerbahn 19 umfaßt in der Regel mehrere in dieser Art angeordneten Etiketten und wird der Vorrichtung so zugeführt, daß die Etiketten mit ihrem Vorderflügelteil, welcher nicht auf der Trägerbahn 19 haftet, voranlaufen. Zu diesem Zeitpunkt haben die Etiketten auf der Trägerbahn 19 einen Abstand a voneinander. Der Abstand a kann beliebig klein sein. Um die Etiketten 28 nach dem erfindungsgemäßen Verfahren verspenden zu können, muß der Vorderflügelteil V in Richtung der Oberseite der Etiketten umgefalzt werden. Dies wird mittels einer Umfalzkante 21 und einer Walze 22 in der Umfalzeinrichtung 20 erreicht. Der Vorderflügelteil eines Etiketts 28 wird dabei durch die Umfalzkante 21 angehoben und umgeklappt und anschließend mittels der Walze 22 gegen die Oberseite des Etiketts gepreßt. Vor die Umfalzeinrichtung kann eine Klebeeinrichtung 27 geschaltet sein, die die Oberseite der Etiketten 28 mit einem Klebepunkt P aus Klebewachs oder dergleichen versieht. Dadurch kann beim Umfalzen der Vorderflügelteil V an der Oberseite des Etiketts fixiert werden, so daß bei der späteren Verspendung keine Probleme mit losen Vorderflügelteilen auftreten. Diese Punktfixierung P wird im Laufe der Verspendung dann irreversibel gelöst.

Nach dem Durchlauf der Etiketten durch die Umfalzeinrichtung 20 hat sich der Abstand der Etiketten gerade um die Länge des umgefalzten Vorderflügelteil vergrößert. Dieser neue Abstand b kann im Prinzip je nach gewünschter Größe des Vorderflügelteils V sehr beträchtlich sein, so daß eine Konfektionierung auf einer Trägerbahn 19 mit Abständen, die ein mehrfaches der Etikettenlänge betragen können, schon aus gründen des immensen Trägermaterialverbrauchs nicht wünschenswert ist. Außerdem könen. sich Probleme beim Aufspendenn der Etiketten ergeben, insbesondere wird die Aufspendeanlage durch die leeren Abschnitte der Trägermaterialbahnen unnötig belastet. Um dies zu korrigieren, werden die umgefalzten Etiketten 29 (s. Ausschnittvergrößerung (ii)) einer Umspendeeinrichtung 25 zugeführt. In dieser Einrichtung werden die Etiketten 29 vom Trägerband 19 auf ein anderes Trägerband 26 umgespendet, so daß der Abstand der Etiketten schließlich c < b beträgt, wobei c gegen Null gehen kann. Hierzu weist die Umspendeeinrichtung einen Sensor 23 auf, der mit einer Recheneinheit 24 verbunden ist. Der Sensor 23 erfaßt die Anwesenheit der Etiketten 29 auf der Trägerbahn 19 und bei bekannter Laufgeschwindigkeit der Trägerbahn auch den Abstand b der Etiketten. Über die Recheneinheit 24 wird dann der Antrieb des anderen Trägerbandes so gesteuert, daß die Etiketten 29, die durch Umlenken der Trägerbahn 19 an der Kante 30 im Anstand b von der Trägerbahn 19 abgelöst werden, in einem kleineren Abstand c auf der neuen Trägerbahn 26 plaziert werden. Die so präparierten Etiketten 29 können anschließend erfindungsgemäß verspendet werden.

## Patentansprüche

1. Etikett zum selbstüberlappenden Aufspenden auf ein vorzugsweise rundes Behältnis, wobei das Behältnis in Aufspenderichtung mit dem Etikett umwickelt wird, das folgendes aufweist:
eine Grundschicht (1) mit einem Mittelteil (M), einem Vorderflügelteil (V) und einen Hinterflügelteil (H), die jeweils in Aufspenderichtung zu beiden Seiten des Mittelteils (M) des Etiketts angeordnet sind,
eine auf der Unterseite der Grundschicht (1) in deren Mittelteil (M) angebrachte erste Klebeschicht (2) zur Befestigung des Etiketts auf dem Behältnis,
eine Falzlinie (3) im Bereich zwischen dem Vorderflügelteil (V) und dem Mittelteil (M),
**dadurch gekennzeichnet,**
**daß** Haltemittel (4, 12) zur Fixierung der beiden Flügelteile (V, H) an dem Mittelteil (M) im aufgespendeten Zustand derart vorgesehen sind, daß die Unterseite der Grundschicht (1) im Bereich des Hinterflügelteils (H) der Oberseite der Grundschicht (1) im Bereich des Mittelteils (M) zugewandt ist.

2. Etikett nach Ansprüch 1 , **dadurch gekennzeichnet, daß** im Vorderflügelteil (V) eine oder mehrere Falzungen vorgesehen sind.

3. Etikett nach einem der vorherigen Ansprüche, **dadurch gekennzeichnet, daß** die Länge der Grundschicht (1) in Spenderichtung größer als der Umfang des Behältnisses (9) ist.

4. Etikett nach einem der vorherigen Ansprüche, **dadurch gekennzeichnet, daß** die Länge der ersten Klebeschicht (2) in Spenderichtung im wesentlichen gleich dem Umfang des Behältnisses (9) ist.

5. Etikett nach einem der vorherigen Ansprüche, **dadurch gekennzeichnet, daß** der Vorderflügelteil (V) und/oder der Hinterflügelteil (H) auf der Unterseite der Grundschicht (1) nicht-klebende Bereiche aufweisen.

6. Etikett nach einem der vorherigen Ansprüche, **dadurch gekennzeichnet, daß** der Vorderflügelteil (V) auf der Unterseite der Grundschicht (1) eine Klebeschicht aufweist und daß der Hinterflügelteil (H) auf der Unterseite der Grundschicht eine klebstoffabweisende Beschichtung aufweist.

7. Etikett nach einem der vorherigen Ansprüche, **dadurch gekennzeichnet, daß** der Vorderflügelteil (V) mindestens eine Perforationslinie (13) aufweist, die ein Abtrennen mindestens eines Teils des Vorderflügelteils ermöglicht.

8. Etikett nach einem der Ansprüche 1 bis 6, **dadurch gekennzeichnet, daß** der Hinterflügelteil (H) auf der Unterseite der Grundschicht (1) eine Klebeschicht aufweist und daß der Vorderflügelteil auf der Unterseite der Grundschicht eine klebstoffabweisende Beschichtung aufweist.

9. Etikett nach einem der vorherigen Ansprüche, **dadurch gekennzeichnet, daß** der Hinterflügelteil (H) mindestens eine Perforationslinie (14) aufweist, die ein Abtrennen mindestens eines Teils des Hinterflügelteils (H) ermöglicht.

10. Etikett nach einem der vorherigen Ansprüche, **dadurch gekennzeichnet, daß** der Hinterflügelteil (H) länger ist als der Vorderflügelteil (V).

11. Etikett nach einem der vorherigen Ansprüche, **dadurch gekennzeichnet, daß** als Haltemittel eine zweite Klebeschicht (4) am Hinterflügelteil (H) auf der Unterseite der Grundschicht (1) vorgesehen ist.

12. Etikett nach Anspruch 12, **dadurch gekennzeichnet, daß** auf der Oberseite der Grundschicht (1) ein haftabweisendes Glattschichtteil (15) zur Aufnahme der zweiten Klebeschicht (4) vorgesehen ist.

13. Etikett nach einem der vorherigen Ansprüche, **dadurch gekennzeichnet, daß** als Haltemittel eine weitere Klebeschicht (12) am Vorderflügelteil (V) auf der Oberseite der Grundschicht (1) vorgesehen ist.

14. Etikett nach einem der vorherigen Ansprüche, **dadurch gekennzeichnet, daß** es in wenigstens einem Teil der Unterseite der Grundschicht (1) mit Aufdrucken, Stanzungen oder Prägungen (5, 6) versehen ist.

15. Etikett nach einem der vorherigen Ansprüche, **dadurch gekennzeichnet, daß** es auf der Oberseite der Grundschicht (1) wenigstens teilweise mit Aufdrucken, Stanzungen oder Prägungen (7, 8) versehen ist.

16. Etikett nach einem der vorherigen Ansprüche, **dadurch gekennzeichnet, daß** die nicht-klebenden Bereiche zumindest teilweise mit einer haftabweisenden Beschichtung versehen sind.

17. Etikett nach Anspruch 16, **dadurch gekennzeichnet, daß** auf die mit der haftabweisenden Beschichtung versehenen Bereiche Informationsträger (10, 11 ) aufgeklebt sind.

18. Etikett nach einem der vorherigen Ansprüche, **dadurch gekennzeichnet, daß** der Hinterflügelteil (H) an seinem dem Mittelteil (M) entfernten Ende wenigstens einen abtrennbaren Informationsabschnitt (16) aufweist, wobei dieser auf der Unterseite der Grundschicht (1) eine zusätzliche Klebeschicht (17) aufweist.

19. Etikett nach Anspruch 18, **dadurch gekennzeichnet, daß** der abtrennbare Informationsabschnitt (16) ein Teil der Grundschicht (1) ist.

20. Etikett nach Anspruch 19, **dadurch gekennzeichnet, daß** zur Abtrennung des wenigstens einen Informationsabschnitts (16) von der restlichen Grundschicht (1) eine zweite Perforation (18) vorgesehen ist.

21. Verfahren zum Etikettieren eines vorzugsweisen runden Behältnisses, wobei das Behältnis in Aufspenderichtung mit einem Etikett umwickelt wird, das folgendes aufweist:
eine Grundschicht (1) mit einem Mittelteil (M), einem Vorderflügelteil (V) und einen Hinterflügelteil (H), die jeweils in Aufspenderichtung zu beiden Seiten des Mittelteils (M) des Etiketts angeordnet sind,
eine auf der Unterseite der Grundschicht (1) in deren Mittelteil (M) angebrachte erste Klebeschicht (2) zur Befestigung des Etiketts auf dem Behältnis,
eine Falzlinie (3) im Bereich zwischen dem Vorderflügelteil (V) und dem Mittelteil (M),
**dadurch gekennzeichnet, daß**
Haltemittel (4, 12) zur Fixierung der beiden Flügelteile (V, H) an dem Mittelteil (M) im aufgespendeten Zustand derart vorgesehen werden, daß die Unterseite der Grundschicht (1) im Bereich des Hinterflügelteils (H) der Oberseite der Grundschicht (1) im Bereich des Mittelteils (M) zugewandt ist,
und daß das Etikett längs der Falzlinie (3) so umgefalzt wird, daß der Vorderflügelteil (V) auf dem Mittelteil (M) liegt und das Etikett mit der durch die Falzung erzeugten Kante als vorauslaufende Kante auf das Behältnis geführt wird.

22. Verfahren nach Anspruch 21, **dadurch gekennzeichnet, daß** die Umfalzung unmittelbar vor dem Aufspendevorgang erfolgt.

23. Verfahren nach Anspruch 21, **dadurch gekennzeichnet, daß** die Umfalzung bei der Herstellung des Etiketts erfolgt.

24. Behältnis mit einem vorzugsweise runden Abschnitt, auf dem ein Etikett nach Anspruch 1 aufgeklebt ist.

## Claims

1. A label for self-overlapping dispensing on a preferably round container, whereby the label which includes the following is wrapped around the container in the direction of dispensing:
a base layer (1) having a middle part (M), a front wing part (V) and a rear wing part (H), each being arranged on the two sides of the middle part (M) of the label in the direction of dispensing,
a first adhesive layer (2) applied to the bottom side of the base layer (1) in the middle part (M) for fastening the label to the container,
a fold line (3) in the area between front wing part (V) and the middle part (M),
**characterized in that**
holding means (4, 12) are provided for attaching the two wing parts (V, H) to the middle part (M) in the dispensed state such that the bottom side of the base layer (1) in the area of the rear wing part (H) is facing the top side of the base layer in the area of the middle part (M).

2. The label according to Claim 1, **characterized in that** one or more folds are provided in the front wing part (V).

3. The label according to one of the preceding claims, **characterized in that** the length of the base layer (1) is greater in the direction of dispensing than the circumference of the container (9).

4. The label according to one of the preceding claims, **characterized in that** the length of the first adhesive layer (2) in the direction of dispensing is essentially equal to the circumference of the container (9).

5. The label according to one of the preceding claims, **characterized in that** the front wing part (V) and/or the rear wing part (H) has/have nonadhesive areas on the underside of the base layer (1).

6. The label according to one of the preceding claims, **characterized in that** the front wing part (V) has an adhesive layer on the underside of the base layer (1) and the rear wing part (H) has an adhesive repellent coating on the underside of the base layer.

7. The label according one of the preceding claims, **characterized in that** the front wing part (V) has at least one perforation line (13) which permits separation of at least part of the front wing part.

8. The label according to one of Claims 1 through 6, **characterized in that** the rear wing part (H) has an adhesive layer on the underside of the base layer (1) and the front wing part has an adhesive repellent coating on the underside of the base layer.

9. The label according to one of the preceding claims, **characterized in that** the rear wing part (H) has at least one perforation line (14) which permits separation of at least part of the rear wing part (H).

10. The label according to one of the preceding claims, **characterized in that** the rear wing part (H) is longer than the front wing part (V).

11. The label according to one of the preceding claims, **characterized in that** a second adhesive layer (4) is provided on the rear wing part (H) on the underside of the base layer (1) as a holding means.

12. The label according to Claim 12, **characterized in that** an adhesive-repellent smooth layer part (15) for receiving the second adhesive layer (4) is provided on the top side of the base layer (1).

13. The label according to one of the preceding claims, **characterized in that** another adhesive layer (12) is provided as a holding means on the front wing part (V) on the top side of the base layer (1).

14. The label according to one of the preceding claims, **characterized in that** it is provided with imprints, punches or perforations (5, 6) in at least part of the bottom side of the base layer (1).

15. The label according to one of the preceding claims, **characterized in that** it is provided at least partially with imprints, punching or embossing (7, 8) on the top side of the base layer (1).

16. The label according to one of the preceding claims, **characterized in that** the nonadhesive regions are provided at least partially with an adhesive-repellent coating.

17. The label according to Claim 16, **characterized in that** information carriers (10, 11) are glued to the areas provided with the adhesive-repellent coating.

18. The label according to one of the preceding claims, **characterized in that** the rear wing part (H) has at least one detachable information section (16) on its end which is at a distance from the middle part (M), with this information section having an additional adhesive layer (17) on the bottom side of the base layer (1).

19. The label according to Claim 18, **characterized in that** the information section (16) which is detachable is part of the base layer (1).

20. The label according to Claim 19, **characterized in that** a second perforation (18) is provided for separating the at least one information section (16) from the remaining base layer (1).

21. A method of labeling a preferably round container, whereby the container has a label wrapped around it in the direction of dispensing, said label having the following:
a base layer (1) having a middle part (M), a front wing part (V) and a rear wing part (H), each being arranged on the two sides of the middle part (M) of the label in the direction of dispensing,
a first adhesive layer (2) applied to the bottom side of the base layer (1) in the middle part (M) for fastening the label to the container,
a fold line (3) in the area between front wing part (V) and the middle part (M),
**characterized in that**
holding means (4, 12) for attaching the two wing parts (V, H) to the middle part (M) in the dispensed state are provided such that the bottom side of the base layer (1) in the area of the rear wing part (H) faces the top side of the base layer (1) in the area of the middle part (M),
and the label is folded along the fold line (3) in such a way that the front wing part (V) comes to lie against the middle part (M) and the label is guided onto the container with the edge produced by the folding as the leading edge.

22. The method according to Claim 21, **characterized in that** the folding is performed immediately before the dispensing operation.

23. The method according to Claim 21, **characterized in that** the folding is produced during the manufacture of the label.

24. A container having a preferably round section to which a label according to Claim 1 is attached adhesively.

## Revendications

1. Etiquette destinée à être appliquée en autochevauchement sur un récipient rond de préférence, le récipient étant enroulé dans l'étiquette dans le dispositif d'application et l'étiquette présentant les caractéristiques suivantes :
une couche de base (1) avec une pièce médiane (M), une pièce d'aile avant (V) et une pièce d'aile arrière (H) qui sont disposées respectivement, dans le sens d'application, des deux côtés de la pièce médiane (M) de l'étiquette,
une première couche adhésive (2) appliquée sur la face inférieure de la couche de base (1) dans sa pièce médiane (M) et servant à fixer l'étiquette sur le récipient,
une ligne de pliage (3) dans la zone située entre la pièce d'aile avant (V) et la pièce médiane (M),
**caractérisée en ce que**
des moyens de retenue (4, 12) servant à fixer les deux pièces d'aile (V, H) à la pièce médiane (M) sont prévus à l'état appliqué de manière à ce que la face inférieure de la couche de base (1) située au niveau de la pièce d'aile arrière (H) soit tournée vers la face supérieure de la couche de base (1) située au niveau de la pièce médiane (M).

2. Etiquette selon la revendication 1, **caractérisée en ce qu'**un ou plusieurs pliages sont prévus dans la pièce d'aile avant (V).

3. Etiquette selon l'une quelconque des revendications précédentes, **caractérisée en ce que** la longueur de la couche de base (1) est, dans le sens d'application, plus grande que la circonférence du récipient (9).

4. Etiquette selon l'une quelconque des revendications précédentes, **caractérisée en ce que** la longueur de la première couche adhésive (2) est, dans le sens d'application, sensiblement égale à la circonférence du récipient (9).

5. Etiquette selon l'une quelconque des revendications précédentes, **caractérisée en ce que** la pièce d'aile avant (V) et/ou la pièce d'aile arrière (H) présentent sur la face inférieure de la couche de base (1) des zones non collantes.

6. Etiquette selon l'une quelconque des revendications précédentes, **caractérisée en ce que** la pièce d'aile avant (V) présente une couche adhésive sur la face inférieure de la couche de base (1) et que la pièce d'aile arrière (H) présente sur la face inférieure de la couche de base un revêtement anti-adhérent.

7. Etiquette selon l'une quelconque des revendications précédentes, **caractérisée en ce que** la pièce d'aile avant (V) présente au moins une ligne de perforation (13) qui permet une séparation d'au moins une partie de la pièce d'aile avant.

8. Etiquette selon l'une quelconque des revendications 1 à 6, **caractérisée en ce que** la pièce d'aile arrière (H) présente, sur la face inférieure de la couche de base (1), une couche adhésive et que la pièce d'aile avant présente, sur la face inférieure de la couche de base, un revêtement anti-adhérent.

9. Etiquette selon l'une quelconque des revendications précédentes, **caractérisée en ce que** la pièce d'aile arrière (H) présente au moins une ligne de perforation (14) qui permet une séparation d'au moins une partie de la pièce d'aile arrière (H).

10. Etiquette selon l'une quelconque des revendications précédentes, **caractérisée en ce que** la pièce d'aile arrière (H) est plus longue que la pièce d'aile avant (V).

11. Etiquette selon l'une quelconque des revendications précédentes, **caractérisée en ce qu'**il est prévu comme moyen de retenue une deuxième couche adhésive (4) sur la pièce d'aile arrière (H) sur la face inférieure de la couche de base (1).

12. Etiquette selon la revendication 12, **caractérisée en ce qu'**il est prévu, sur la face supérieure de la couche de base (1), une pièce à couche lisse anti-adhérente (15) destinée à recevoir la deuxième couche adhésive (4).

13. Etiquette selon l'une quelconque des revendications précédentes, **caractérisée en ce qu'**il est prévu comme moyen de retenue une autre couche adhésive (12) sur la pièce d'aile avant (V) sur la face inférieure de la couche de base (1).

14. Etiquette selon l'une quelconque des revendications précédentes, **caractérisée en ce qu'**elle est pourvue, dans au moins une partie de la face inférieure de la couche de base (1), d'impressions, de découpes ou de gaufrages (5, 6).

15. Etiquette selon l'une quelconque des revendications précédentes, **caractérisée en ce qu'**elle est pourvue au moins partiellement, sur la face inférieure de la couche de base (1), d'impressions, de découpes ou de gaufrages (7, 8).

16. Etiquette selon l'une quelconque des revendications précédentes, **caractérisée en ce que** les zones non collantes sont pourvues du moins partiellement d'un revêtement anti-adhérent.

17. Etiquette selon la revendication 16, **caractérisée en ce que** des supports d'informations (10, 11) sont collés sur les zones pourvues du revêtement anti-adhérent.

18. Etiquette selon l'une quelconque des revendications précédentes, **caractérisée en ce que** la pièce d'aile arrière (H) présente, à son extrémité éloignée de la pièce médiane (M), au moins une section d'information séparable (16), celle-ci présentant sur la face inférieure de la couche de base (1) une couche adhésive supplémentaire (17).

19. Etiquette selon la revendication 18, **caractérisée en ce que** la section d'information séparable (16) est une partie de la couche de base (1).

20. Etiquette selon la revendication 19, **caractérisée en ce qu'**il est prévu, pour séparer l'au moins une section d'information (16) de la couche de base restante (1), une deuxième perforation (18).

21. Procédé d'étiquetage d'un récipient de préférence rond, le récipient étant enroulé dans une étiquette dans le dispositif d'application et l'étiquette présentant les caractéristiques suivantes :
une couche de base (1) avec une pièce médiane (M), une pièce d'aile avant (V) et une pièce d'aile arrière (H) qui sont disposées respectivement, dans le sens d'application, des deux côtés de la pièce médiane (M) de l'étiquette,
une première couche adhésive (2) appliquée sur la face inférieure de la couche de base (1) dans sa pièce médiane (M) et servant à fixer l'étiquette sur le récipient,
une ligne de pliage (3) dans la zone située entre la pièce d'aile avant (V) et la pièce médiane (M),
**caractérisé en ce que**
des moyens de retenue (4, 12) servant à fixer les deux pièces d'aile (V, H) à la pièce médiane (M) sont prévus à l'état appliqué de manière à ce que la face inférieure de la couche de base (1) située au niveau de la pièce d'aile arrière (H) soit tournée vers la face supérieure de la couche de base (1) située au niveau de la pièce médiane (M)
et que l'étiquette est repliée le long de la ligne de pliage (3) de manière à ce que la pièce d'aile avant (V) repose sur la pièce médiane (M) et que l'étiquette soit guidée sur le récipient par le bord créé par le pliage sous forme de bord s'avançant vers l'avant.

22. Procédé selon la revendication 21, **caractérisé en ce que** le repliement a lieu directement avant l'opération d'application.

23. Procédé selon la revendication 21, **caractérisé en ce que** le repliement a lieu lors de la fabrication de l'étiquette.

24. Récipient à section de préférence ronde, sur lequel est collée une étiquette selon la revendication 1.
